# EUROPÄISCHE PATENTSCHRIFT

(11) **EP 1 095 389 B1**
(45) Veröffentlichungstag und Bekanntmachung des Hinweises auf die Patenterteilung: **06.03.2002**
(21) Anmeldenummer: 99926225.6
(22) Anmeldetag: 06.07.1999
(51) Int. Cl.: H01H 9/44

(54) **STROMKONTAKTANORDNUNGEN EINES STROMSCHALTERS**
CURRENT CONTACT SYSTEM FOR A CURRENT SWITCH
ENSEMBLES CONTACTS D'UN COMMUTATEUR DE COURANT

(30) Priorität: 07.07.1998 DE 19830232
(43) Veröffentlichungstag der Anmeldung: 02.05.2001
(73) Patentinhaber: ABB RESEARCH LTD., 8050 Zürich (CH)
(72) Erfinder: NIEMEYER, Lutz, CH-5242 Birr (CH)
(74) Vertreter: ABB Patent Attorneys
(86) Internationale Anmeldenummer: CH9900301
(87) Internationale Veröffentlichungsnummer: WO0003406

(56) Entgegenhaltungen:
- DE-A- 2 925 162
- DE-C- 480 164
- US-A- 1 942 678

## Beschreibung

### TECHNISCHES GEBIET

Bei der Erfindung wird ausgegangen von Stromkontaktanordnungen eines Stromschalters nach dem Oberbegriff des Patentanspruchs 1.

### STAND DER TECHNIK

Mit dem Oberbegriff des Patentanspruchs 1 nimmt die Erfindung auf einen Stand der Technik Bezug, wie er aus der DE 2925162 C2 bekannt ist. Dort ist ein Hochspannungsschalter mit einem beweglichen Schaltstück zwischen einem inneren und äußeren feststehenden Schaltstück beschrieben. In das äußere Schaltstück ist ein Kontaktfinger mit einer Kontaktschleife eingesetzt, welche durch eine Blattfeder gegen einen Kontaktring des beweglichen Schaltstückes des Stromschalters in dessen Schließzustand drückt. Am beweglichen Schaltstück ist ein Schlingenkontakt angeordnet, welcher im Schließzustand des Stromschalters gegen das innere Schaltstück drückt und beim Öffnen des Stromschalters zeitlich nach dem Öffnen des Kontaktfingers öffnet. Beim Ausschaltvorgang wird zwischen den Nennstromkontakten in kürzester Zeit eine vergleichsweise große Spannung aufgebaut, welche den abzuschaltenden Strom äußerst rasch vom Nennstrompfad in einen Leistungspfad treibt. Der Lichtbogen, der beim Öffnen des Kontaktfingerkontaktes entsteht, wird durch das magnetische Feld von dessen Schlinge beblasen; er erlischt schnell, weil zunächst noch ein alternativer Strompfad zwischen dem beweglichen und dem inneren feststehenden Schaltstück besteht.

Der Aufbau eines derartigen Nennstromkontaktsystems mit vielen Kontaktfingern und dazugehörigen Halterungen und Andruckfedern ist relativ aufwendig und teuer.

### DARSTELLUNG DER ERFINDUNG

Die Erfindung, wie sie im Patentanspruch 1 definiert ist, löst die Aufgabe, Stromkontaktanordnungen eines Stromschalters der eingangs genannten Art derart weiterzuentwickeln, daß der Stromschalter einfacher und kostengünstiger herstellbar ist.

Vorteilhafte Ausgestaltungen der Erfindung sind in den abhängigen Patentansprüchen definiert.

Ein Vorteil der Erfindung besteht darin, daß zu dem Nennstrompfad kein zusätzlicher Leistungsstrompfad erforderlich ist.

Gemäß einer vorteilhaften Ausgestaltung der Erfindung kann die Lichtbogenlänge mit einfachen Mitteln vergrößert und damit die Kommutationsspannung erhöht, das Abschaltverhalten verbessert und der Abbrand der Stromkontakte verringert werden.

### KURZE BESCHREIBUNG DER ZEICHNUNGEN

Die Erfindung wird nachstehend anhand eines Ausführungsbeispiels erläutert. Es zeigen:
- Fig. 1: in einem Ausschnitt einen Querschnitt der oberen Hälfte von Stromkontaktanordnungen eines Stromschalters in Schließstellung und
- Fig. 2: Stromkontaktanordnungen gemäß Fig. 1 in geöffnetem Schaltzustand.

Zum Verständnis der Erfindung nicht notwendige Konstruktionselemente sowie das Gehäuse des Stromschalters sind in den Zeichnungen weggelassen worden. Der Übersichtlichkeit wegen einstückig dargestellte Teile können in der Praxis aus konstruktiven und fertigungstechnischen Gründen aus mehreren Teilen zusammengesetzt sein.

### WEGE ZUR AUSFÜHRUNG DER ERFINDUNG

In den Figuren sind gleiche Teile mit gleichen Bezugszeichen gekennzeichnet.

Fig. 1 zeigt in einem Ausschnitt eine Schnittdarstellung einer kreiszylindrischen Nennstrom-Kontaktanordnung eines Leistungsschalters bzw. Stromschalters im Schließzustand, wobei mit (1) dessen Längsachse bezeichnet ist. Eine rohrförmige, bewegliche 1. Stromkontaktanordnung (K1) und eine rohrförmige, feststehende 2. Stromkontaktanordnung (K2) weisen endseitig Schaltkontakte (P4) bzw. (P1) auf, die kostengünstig durch Anschweißen von Profilringen herstellbar sind. An der 1. Stromkontaktanordnung (K1) ist endseitig ferner ein U-förmiges Lichtbogenhorn (R1) aus einem elektrisch gutleitenden Werkstoff angeordnet und an der 2. Stromkontaktanordnung (K2) endseitig ein Lichtbogenhorn bzw. eine U-förmige Stromleiterschleife (R2), die bis zu einander gegenüberliegenden Schaltkontakten (P2) und (P3) aus einem Bimetall besteht. Der innenliegende Teil des Bimetalls besteht aus einem Material mit einer hohen Elastizitätskonstante, vorzugsweise aus Stahl (2), und der außenliegende aus einem elektrisch gutleitenden Material, vorzugsweise aus Kupfer (3) oder einer Kupferlegierung. Die Stahlkomponente der Stromleiterschleife (R2) gewährleistet deren hohe radiale Elastizität; sie ist so geformt, daß sich die Stromleiterschleife (R2) nach einer Kontakttrennung in die in Fig. 2 gezeigte Form entspannt. Zur Verbesserung dieser Elastizität kann die Stromieiterschleife (R2) auf ihrer nach innen gebogenen Seite in radialer Richtung eingesägt sein. Die Kupferkomponente des Bimetalls gewährleistet eine hohe elektrische Leitfähigkeit. Die im Schließzustand des Stromschalters übereinanderliegenden und durch eine elastische Deformation der 1. und 2. Stromkontaktanordnungen (K1, K2) angedrückten Schaltkontakte (P1) - (P4) sind durch Lichtbögen unterschiedlich stark beansprucht. Für die wenig beanspruchten Schaltkontakte (P1) und (P2) genügt ein Silberüberzug, während die Schaltkontakte (P3) und (P4) eine Auflage aus einem Abbrandmaterial aufweisen. Die Stromleiterschleife (R2) weist endseitig hinter den Schaltkontakten (P1) und (P2) ein lichtbogenseitig abgewinkeltes Kontaktende bzw. Lichtbogenhorn (3') aus Kupfer auf. Eine gestrichelte Linie (4) durch die 1. Stromkontaktanordnung (K1), die Schaltkontakte (P1) - (P4) und die 2. Stromkontaktanordnung (K2) deutet einen symmetrischen Strompfad an.

Fig. 2 zeigt Stromkontaktanordnungen des Stromschalters gemäß Fig. 1 im Öffnungszustand, wobei die 1. Stromkontaktanordnung (K1) in Richtung eines Pfeiles (5) nach rechts verschoben ist. Beim Öffnen werden zunächst die Kontaktpaare (P1, P2) getrennt, wodurch der Strom in die Stromleiterschleife (R2) kommutiert, wie es gestrichelt eingezeichnet ist. Nachdem sich die Stromleiterschleife (R2) entspannt hat, trennt auch das Kontaktpaar (P3, P4), so daß ein Lichtbogen (6) entsteht, der durch die asymmetrische Stromführung in der Stromleiterschleife (R2) auf die Lichtbogenhörner (3', R1) getrieben wird. Damit wird der Lichtbogen schnell von der ursprünglichen Kontaktstelle weggetrieben und dabei zunehmend asymmetrisch magnetisch beblasen, so daß seine Brennspannung schnell zunimmt.

### BEZEICHNUNGSLISTE

- 1: Längsachse des Stromschalters
- 2: 1. Bimetall von R2, Stahl
- 3: 2. Bimetall von R2, Kupfer
- 3': lichtbogenseitiges Kontaktende von 3, Hornbügel, Lichtbogenhorn
- 4: Strompfad
- 5: Pfeil
- 6: Lichtbogen

- K1: bewegliche 1. Stromkontaktanordnung
- K2: feststehende 2. Stromkontaktanordnung
- P1: Schaltkontakt von K2
- P2, P3: Schaltkontakte von R2
- P4: Schaltkontakt von K1
- R1: U-förmiges Lichtbogenhorn von K1
- R2: U-förmige Stromleiterschleife von K2, Lichtbogenhorn

## Patentansprüche

1. Stromkontaktanordnungen eines Stromschalters
a) mit mindestens zwei mechanisch gegeneinander verschiebbaren 1. und 2. Stromkontaktanordnungen (K1, K2),
b) wobei jede dieser Stromkontaktanordnungen (K1, K2) mindestens einen Schaltkontakt (P4, P1) aufweist und
c) wobei mindestens eine der beiden Stromkontaktanordnungen (K2) eine Stromleiterschleife (R2) aufweist,
**dadurch gekennzeichnet**,
d) daß die Stromleiterschleife (R2) mindestens zwei Schaltkontakte (P2, P3) aufweist und
e) daß diese Schaltkontakte (P2, P3) der Stromleiterschleife (R2) im Schließzustand des Stromschalters mit den Schaltkontakten (P4, P1) der beiden Stromkontaktanordnungen (K1, K2) in gutleitender, mechanischer Druckverbindung stehen.

2. Stromkontaktanordnungen nach Anspruch 1, **dadurch gekennzeichnet, daß** die Stromleiterschleife (R2) elastisch ausgebildet ist.

3. Stromkontaktanordnungen nach einem der vorhergehenden Ansprüche, **dadurch gekennzeichnet, daß** die Stromleiterschleife (R2) als Bimetallstreifen ausgebildet ist, innenseitig aus einem Material mit einer hohen Elastizitätskonstante und außenseitig aus einem elektrisch gutleitenden Material.

4. Stromkontaktanordnungen nach Anspruch 3, **dadurch gekennzeichnet, daß** der Bimetallstreifen innenseitig Stahl und außenseitig Kupfer oder eine Kupferlegierung aufweist.

5. Stromkontaktanordnungen nach einem der vorhergehenden Ansprüche, **dadurch gekennzeichnet, daß** die beiden Schaltkontakte (P2, P3) der Stromleiterschleife (R2) und der Schaltkontakt (P4) der Stromkontaktanordnung (K1), welche nicht mit der Stromleiterschleife (R2) verbunden ist, mit Lichtbogenhörnern (3', R1) verbunden sind.

6. Stromkontaktanordnungen nach einem der vorhergehenden Ansprüche, **dadurch gekennzeichnet, daß** die Stromleiterschleife (R2) einander gegenüberliegende Schaltkontakte (P2, P3) aufweist.

## Claims

1. A current contact arrangement of a current switch
a) having at least two 1st and 2nd current contact arrangements (K1, K2) which can be moved mechanically with respect to one another,
b) each of these current contact arrangements (K1, K2) having at least one switching contact (P4, P1), and
c) at least one of the two current contact arrangements (K2) having a current conductor loop (R2),
wherein
d) the current conductor loop (R2) has at least two switching contacts (P2, P3), and
e) wherein these switching contacts (P2, P3) of the current conductor loop (R2) form a highly conductive, mechanical pressure connection, when the current switch is closed, with the switching contacts (P4, P1) of the two current contact arrangements (K1, K2).

2. The current contact arrangements as claimed in claim 1, wherein the current conductor loop (R2) is designed to be elastic.

3. The current contact arrangements as claimed in one of the preceding claims, wherein the current conductor loop (R2) is designed as a bimetallic strip, composed on the inside of a material having a high coefficient of elasticity, and composed on the outside of an electrically highly conductive material.

4. The current contact arrangements as claimed in claim 3, wherein the bimetallic strip has steel on the inside and copper or a copper alloy on the outside.

5. The current contact arrangements as claimed in one of the preceding claims, wherein the two switching contacts (P2, P3) of the current conductor loop (R2) and that switching contact (P4) of the current contact arrangement (K1) which is not connected to the current conductor loop (R2) are connected to arc horns (3', R1).

6. The current contact arrangements as claimed in one of the preceding claims, wherein the current conductor loop (R2) has mutually opposite switching contacts (P2, P3).

## Revendications

1. Arrangements de contacts électriques d'un commutateur électrique
a) avec au moins un 1^{er} et un 2^{ème} arrangements de contacts électriques (K1, K2) qui peuvent être décalés mécaniquement l'un par rapport à l'autre,
b) chacun de ces arrangements de contacts électriques (K1, K2) présentant au moins un contact de commutation (P4, P1) et
c) au moins un des deux arrangements de contacts électriques (K2) présentant une boucle conductrice (R2),
**caractérisés en ce**
d) que la boucle conductrice (R2) présente au moins deux contacts de commutation (P2, P3) et
e) que ces contacts de commutation (P2, P3) de la boucle conductrice (R2) se trouvent en relation de pression mécanique bonne conductrice avec les contacts de commutation (P4, P1) des deux arrangements de contacts électriques (K1, K2) lorsque le commutateur électrique est en position fermée.

2. Arrangements de contacts électriques selon la revendication 1, **caractérisés en ce que** la boucle conductrice (R2) est élastique.

3. Arrangements de contacts électriques selon l'une des revendications précédentes, **caractérisés en ce que** le boucle conductrice (R2) est réalisée sous la forme de languettes en bimétal, côté intérieur en un matériau à forte constante d'élasticité et côté extérieur en un matériau bon conducteur d'électricité.

4. Arrangements de contacts électriques selon la revendication 3, **caractérisés en ce que** la boucle en bimétal présente à l'intérieur de l'acier et à l'extérieur du cuivre ou un alliage de cuivre.

5. Arrangements de contacts électriques selon l'une des revendications précédentes, **caractérisés en ce que** les deux contacts de commutation (P2, P3) de la boucle conductrice (R2) et le contact de commutation (P4) de l'arrangement de contacts électriques (K1), lequel n'est pas relié avec la boucle conductrice (R2), sont reliés avec des cornets à arc électrique (3', R1).

6. Arrangements de contacts électriques selon l'une des revendications précédentes, **caractérisés en ce que** la boucle conductrice (R2) présente des contacts de commutation (P2, P3) opposés l'un à l'autre.
